# EUROPÄISCHE PATENTSCHRIFT

(11) **EP 3 784 547 B1**
(45) Veröffentlichungstag und Bekanntmachung des Hinweises auf die Patenterteilung: **28.06.2023**
(21) Anmeldenummer: 19727885.6
(22) Anmeldetag: 17.05.2019
(51) Int. Cl.: B61D 35/00, B64D 11/02

(54) **SCHIENENFAHRZEUG MIT EINER WASSERVERSORGUNGSANLAGE**
RAIL VEHICLE WITH A WATER SUPPLY SYSTEM
VEHICULE FERROVIARE AVEC UNE INSTALLATION D'ALIMENTATION EN EAU

(30) Priorität: 18.06.2018 DE 102018209743
(43) Veröffentlichungstag der Anmeldung: 03.03.2021
(73) Patentinhaber: Siemens Mobility GmbH, 81739 München (DE)
(72) Erfinder: SCHNEIDER, Christian, 46535 Dinslaken (DE)
(74) Vertreter: Siemens Patent Attorneys
(86) Internationale Anmeldenummer: PCT/EP2019/062808
(87) Internationale Veröffentlichungsnummer: WO 2019/242957

(56) Entgegenhaltungen:
- EP-A1- 2 966 028
- WO-A1-2011/155660
- DE-A1-102014 219 830
- DE-A1-102015 222 989
- DE-A1-102016 203 385
- DE-A1-102016 217 986
- US-A1- 2008 277 417

## Beschreibung

Die Erfindung betrifft ein Schienenfahrzeug mit einer Wasserversorgungsanlage.

In Wasserversorgungsanlagen des Standes der Technik wird bei Nasszellen von Schienenfahrzeugen Frischwasser für das WC-System und das Handwaschbecken zur Verfügung gestellt. Das Wasser wird dabei in Wassertanks gelagert und nach dem Stand der Technik regelmäßig über außen am Schienenfahrzeug angebrachte Füllanschlüsse nachgefüllt.

Vom Wassertank aus werden eine oder zwei Nasszellen mit Wasser versorgt. Dieses Wasser fließt durch Schwerkraft oder mit Hilfe von Pumpen durch die Leitungen zu den Handwaschbecken und zu den WC-Systemen. Der Wassertank besitzt einen Füllstandsensor, welcher im Betrieb den Füllstand des Wassertanks erfasst. Zudem ist der Wassertank gegen Temperatureinflüsse wie Frost oder eine starke Erwärmung geschützt.

Solche Wasserversorgungsanlagen besitzen zusätzlich eine Frostentleerungsleitung zur vollständigen Entleerung, falls die Wasserversorgungsanlage bei niedrigen Temperaturen abgestellt wird. Der Tank besitzt zwei Befüllleitungen, welche das Befüllen von beiden Seiten außen am Fahrzeug ermöglichen. Zudem besitzt der Tank eine Überlaufleitung, welche verhindern soll, dass beim Befüllen der Tank mit Druck beaufschlagt wird.

Vom Stand der Technik sind Wasserversorgungsanlagen bekannt, welche die zum Betrieb benötigte Wassermenge reduzieren. So wurden Wasserversorgungsanlagen mit Wasseraufbereitung von Grauwasser oder Abwasser konzipiert, welche das aufbereitete benutzte Wasser für die WC-Systeme wiederverwenden. Aus den Verbrauchswerten von WC-System und Handwaschwasser wird dabei deutlich, dass 2/3 des verbrauchten Wassers am WC-System verbraucht werden. An das Wasser für das WC-System sind die Anforderungen an die Wasserqualität aber nicht so hoch wie an das Handwaschwasser. Wird Wasser gespart, können dadurch die Wassertanks kleiner gemacht werden, da weniger frisches Wasser verbraucht wird. Sind die Wassertanks zu groß ausgelegt, gibt es Probleme mit der Wasserhygiene, da das Wasser in den Wassertanks nach einigen Tagen verkeimt.

Die Wassertanks sind derart ausgelegt, dass diese für einen eintägigen oder zweitägigen Betrieb sicher ausreichen. Die Menge des hierfür bereitzustellenden Wassers richtet sich daher nach dem Verbrauch am Handwaschbecken und am WC-System. Am Handwaschbecken wird in typischen Anlagen etwa 0,2 bis 0,3 1 pro Betätigung abgegeben. Die WC-Systeme in Schienenfahrzeugen benötigen pro Spülung etwa 0,4 bis 0,5 1 Wasser. Es kann davon ausgegangen werden, dass in den Schienenfahrzeugen jede Nasszelle etwa 120 Mal pro Tag benutzt wird. Je nach Schienenfahrzeugtyp führen diese Randbedingungen dazu, dass die Frischwassertanks ein Volumen von zwischen 150 und 550 l aufweisen. Neben dem Volumen, welches im Schienenfahrzeug als Bauraum berücksichtigt werden muss, besitzt der Wassertank auch eine große Masse, welche mitgeführt werden muss. Die Wassertanks sind dabei zumeist entweder aus Edelstahl, in diesem Fall circa 150 kg schwer, oder aus Polyethylen (PE), in diesem Fall circa 40 kg schwer. Die PE-Wassertanks müssen dabei in einem Gestell, auch Tankrack genannt, gelagert werden, welches ein hohes Eigengewicht aufweist, da es die im Betrieb auftretenden Kräfte aushalten muss.

Wird weniger Wasser in den Nasszellen benötigt, werden die Wassertanks kleiner ausgelegt. Werden die Wassertanks zu groß ausgelegt, findet nur wenig Wasseraustausch statt und es kann zu Verschmutzung bzw. Verkeimung des Wassers kommen. Gegen solche Verkeimungen finden regelmäßige Desinfektionen und Reinigungen der Tanks und Rohre statt.

Die Offenlegungsschrift EP 2 966 028 A1 zeigt eine Wasserversorgungsanlage mit einer austauschbaren Wassergallone zur Versorgung eines Trinkwasserspenders. Auch die WO 2011/155660 A1 offenbart eine derartige Wasserversorgungsanlage. Die US 2008/277417 A1 lehrt eine Wasserversorgungsanlage mit einer Heiz- oder Kühleinrichtung. Die DE 10 2014 219830 A1 betrifft eine Wasserversorgungsanlage für eine Nasszelle eines Schienenfahrzeugs. Die DE 10 2016 217986 A1, DE 10 2015 222989 A1 und DE 10 2016 203385 A1 betreffen Wasseraufbereitungsanlagen für Schienenfahrzeuge.

Die Aufgabe besteht darin, eine gewichts- und raumreduzierte Wasserversorgungsanlage für ein Schienenfahrzeug bereitzustellen.

Erfindungsgemäß wird ein Schienenfahrzeug mit einer Wasserversorgungsanlage zur Verfügung gestellt, welche eine Wasserverbrauchseinheit umfasst. Ferner umfasst die Wasserversorgungsanlage eine Wassergallone, welche an eine Wasserleitung austauschbar angeschlossen ist, wobei die Wasserleitung die Wassergallone mit der Wasserverbrauchseinheit wasserleitend zur Versorgung der Wasserverbrauchseinheit verbindet.

Die Wasserverbrauchseinheit ist dabei ein Handwaschbecken. Beispielsweise kann das Handwaschbecken in einer Nasszelle positioniert sein. Nutzt man Wassersparmöglichkeiten aus, kann die Wasserversorgungsanlage bzw. die Wassergallone derart ausgelegt sein, dass nur das Handwaschbecken von der Wassergallone versorgt wird.

Bevorzugt ist das Handwaschbecken über eine Abwasserleitung mit einem Abwassertank wasserleitend verbunden, wobei die Wasserversorgungsanlage ein WC-System, welches ebenfalls über eine Abwasserleitung mit dem Abwassertank wasserleitend verbunden ist, und eine Abwasseraufbereitung umfasst, welche zur Aufbereitung des Abwassers mit dem Abwassertank und zur Versorgung des WC-Systems mit aufbereitetem Abwasser mit dem WC-System wasserleitend verbunden ist. Bei entsprechender Auslegung kann das WC-System allein aus der Abwasseraufbereitung mit Wasser versorgt werden. Dann kann die Wassergallone allein das Handwaschbecken versorgen. Dadurch wird eine sehr effektive, ressourcenschonende Wasserversorgungsanlage geschaffen.

Weitere Wasserverbrauchseinheiten können beispielsweise ein WC-System zum Beispiel in einer Nasszelle sein, aber auch ein Handwaschbecken, eine Spülmaschine oder ein Steamer etc. in einer Galley, auch Bordrestaurant genannt, sein, welche über eine Wassergallone mit Frischwasser versorgt werden. Bei Schienenfahrzeugen ohne Fahrgäste sind WC-Systeme klein ausgelegt, sodass solche WC-Systeme als alleinige Wasserverbrauchseinheiten der Wassergallonen fungieren können. Eine Wassergallone ist mit anderen Worten ausgedrückt eine Wasserflasche und ist nicht streng auf ein bestimmtes Volumen bzw. Raummaß beschränkt.

Die Wasserversorgungsanlage hat den Vorteil, dass diese ein deutlich geringeres Gewicht aufweist als herkömmliche Wasserversorgungsanlagen, da auf den schweren Wassertank verzichtet wird und die Wassergallonen im Vergleich deutlich weniger Masse bzw. Eigengewicht aufweisen. Der Unterschied in der Masse gegenüber typischerweise verwendeter Wassertanks kann mehrere hundert Kilogramm ausmachen. Durch die Ersetzung werden neben Gewicht auch Kosten reduziert, da der Wassertank eine sehr teure Komponente darstellt. Die Wasserversorgungsanlage ist auch deutlich einfacher aufgebaut, da die für einen Wassertank notwendigen Ausrüstungsbestandteile wie Befüllleitungen, Überlaufleitungen und Frostentleerungsleitungen entfallen und somit zu einer baulichen Vereinfachung führen. Solche Leitungen erfordern einen erhöhten Aufwand, da diese durch den Wagenkasten verlegt werden müssen und somit Bauraum reduzieren. Diese Leitungen werden beim Einsatz der Wassergallonen nicht gebraucht. Auch Schmutzfänger, welche das von einem Wassertank entnommene Wasser von Kalk und Dreck reinigen, werden nicht benötigt, da die Wassergallone im Gegensatz zu den Wassertanks weder Kalk noch Schmutz aufweist. Schmutzfänger müssen ferner regelmäßig gewartet werden, was für die vorliegende Erfindung entfällt. Ferner sind Wassergallonen handelsübliche Artikel, welche üblicherweise genormt, d.h. einheitlich, und leicht erhältlich sind. Zudem kann eine Wassergallone durch Zugpersonal getauscht werden und das Schienenfahrzeug muss nicht mehr zum Befüllen in das Depot gefahren werden, was dem Betreiber mehr Flexibilität bereitet. Auch ein nachträglicher Einbau kann unproblematisch erfolgen. Weiterhin ist auch eine hygienische Verbesserung durch die Verwendung von Wassergallonen gegeben und auf Desinfektion und Reinigung der Wassertanks kann verzichtet werden. Gerade bei Galleys ist das Problem der Hygiene bedeutsam, da das Wasser für die Zubereitung von Speisen und zum Spülen der Gläser eingesetzt wird.

Vorzugsweise ist die Wassergallone über einen Adapter an die Wasserleitung austauschbar angeschlossen. Mittels eines Adapters kann ein sicherer Anschluss der Wassergallone an die Wasserleitung erfolgen. Dadurch kann die Wassergallone den Betriebsbelastungen bei der Fahrt standhalten, sodass sich die Wassergallone während der Fahrt durch beispielsweise Vibrationen nicht lösen kann. Zudem kann durch einen geeigneten Adapter eine einfache Entnahme der Wassergallone und somit ein reibungsfreier Austausch erfolgen.

Bevorzugt umfasst die Wassergallone ein Volumen von 15 bis 25 l, noch bevorzugter von 17,5 bis 22,5 l, besonders bevorzugt von 18,9 l umfasst, wobei l für Liter (l = (dm)³) steht. Letzter Wert entspricht den aktuell gängigen Volumina für Wassergallonen, wobei die Wassergallone dann insgesamt ungefähr lediglich eine Masse von 20 kg aufweist. Die Erfindung ist jedoch nicht auf ein bestimmtes Wasservolumen beschränkt.

Vorzugsweise umfasst die Wassergallone eine Halterung, über welche die Wassergallone befestigbar und/oder verriegelbar ist. Dadurch wird die Wassergallone während des Betriebs vor Betriebsbelastungen geschützt. Eine derartige Halterung schützt auch vor einem Herauswackeln aus dem Anschluss bzw. Adapter durch beispielsweise Vibrationen im Betrieb.

Bevorzugt umfasst die Halterung mindestens eine die Wassergallone zumindest teilweise umgreifende Halbschale und/oder um die Wassergallone umgelegte Metallbänder. Dies sind bevorzugte, einfache und sehr effektive Ausführungsformen zur Sicherung der Wassergallone, wobei die Erfindung nicht darauf beschränkt ist.

Vorzugsweise umfasst die Wassergallone oder die Halterung der Wassergallone eine Isolierung oder ein Heizelement. Isolierung und Heizelement können vorteilhaft die Wassergallone im Winter vor Frost schützen. Die Isolierung schützt auch im Sommer vor einer zu großen Erwärmung des Wassers, was eine verstärkte Keimbildung begünstigen würde.

Bevorzugt umfasst die Wassergallone einen Füllstandmesser, welcher dazu eingerichtet ist, den Füllstand der Wassergallone zu erfassen und bei Unterschreiten eines Schwellwertes ein Austauschsignal anzuzeigen und/oder an eine Steuerung zu übermitteln. Eine Füllstandmessung kann beispielsweise kapazitiv erfolgen, wobei die Erfindung nicht darauf beschränkt ist. Der Füllstandmesser kann an der Halterung befestigt werden. Durch die Füllstandmessung und die Signalerzeugung, wenn ein zu niedriger Füllstand oder Entleerung der Wassergallone gemessen wird, kann unmittelbar ein Austausch der Wassergallone durchgeführt werden. Bei Einsatz in einer Nasszelle kann diese auch abgesperrt werden.

Vorzugsweise liegt die Wassergallone auf einem höheren Schwerepotential als die Wasserverbrauchseinheit. Dadurch kann ein automatischer Durchfluss von Wasser von der Wassergallone zur Wasserverbrauchseinheit allein schwerkraftgetrieben erfolgen. Die Höhendifferenz im Schwerefeld ist dabei derart passend auszulegen, dass ein gewünschter Wasserdurchfluss [Volumen/Zeit] an der Wasserverbrauchseinheit erfolgen kann.

Bevorzugt umfasst die Wasserleitung eine Pumpe, welche dazu eingerichtet ist, einen einstellbaren Wasserdurchfluss zur Wasserverbrauchseinheit zu führen. In einem solchen Fall kann durch die Pumpkraft die Wassergallone auch in Bodennähe positioniert werden. Der Vorteil einer Positionierung in Bodennähe ist, dass ein Austausch der Wassergallone vereinfacht wird, da weniger potentielle Energie beim Austausch aufgebracht werden muss.

Vorzugsweise ist das Handwaschbecken derart eingerichtet, dass pro Betätigung ein Volumen von 150 ml oder weniger verbraucht wird. Ein solcher Wert entspricht einer Reduktion gegenüber den vom Stand der Technik her typischen Wasservolumina pro Betätigung, welche bei 0,2 bis 0,3 l pro Betätigung liegen. Bei dem Wert von 150 ml und dem typischen Volumen von 18,9 l für die Wassergallone können pro Wassergallone folglich 126 Betätigungen des Handwaschbeckens erfolgen, welcher über dem durch Feldauswertungen ermittelten typischen Wert von maximal 120 Betätigungen pro Betriebstag eines Schienenfahrzeugs in Deutschland liegt. In Nahverkehrszügen wird der Wert noch niedriger sein. Auch in Ländern außerhalb Deutschlands, welche z. B. andere Streckenprofile aufweisen, liegt der Wert niedriger, wie beispielsweise Feldauswertungen in Spanien zeigen. Mit der obigen Auslegung der Wassermenge ist es bei Benutzung einer standardmäßigen Wassergallone mit 18,9 l vorteilhaft möglich, dass eine einzige Wassergallone für einen vollen Betriebstag zur ausreichenden Versorgung des Handwaschbeckens verwendet werden kann und nach Ablauf dieses Betriebstags ausgetauscht wird.

Bevorzugt umfasst die Wasserversorgungsanlage eine WC-Wasserleitung, welche wasserleitend mit der Wasserleitung verbunden ist und die Wassergallone zusätzlich mit einem WC-System zur Versorgung des WC-Systems wasserleitend verbindet. In diesem Fall können sowohl Handwaschbecken als auch WC-System von der Wassergallone mit Wasser versorgt werden. Dies kann beispielsweise von Vorteil sein, wenn eine Wasseraufbereitung gar nicht vorgesehen ist oder diese eine zu geringe bzw. vorübergehend zu geringe oder nicht wirksame Versorgung des WC-Systems bereitstellt.

Vorzugsweise umfasst die Wasserversorgungsanlage eine zweite Wassergallone, wobei die zweite Wassergallone an eine zweite Wasserleitung angeschlossen ist und wobei die zweite Wasserleitung die zweite Wassergallone mit einem WC-System zur Versorgung des WC-Systems wasserleitend verbindet. Dann können das WC-System und das Handwaschbecken getrennt voneinander versorgt werden. Das hat den Vorteil, dass die Wassergallonen in ihren Volumina präziser für den jeweiligen zu erwartenden Verbrauch ausgelegt werden können.

Des Weiteren wird ein Schienenfahrzeug vorgeschlagen, welches eine Wasserversorgungsanlage nach einem der obigen Ausführungen umfasst. Das Schienenfahrzeug hat dabei die Vorteile der obigen Ausführungen der Wasserversorgungsanlage.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit den Zeichnungen näher erläutert werden. Es zeigen:
- Figur 1: eine Wasserversorgungsanlage nach einer ersten Ausführungsform der Erfindung,
- Figur 2: eine Wasserversorgungsanlage nach einer zweiten Ausführungsform der Erfindung,
- Figur 3: eine Wasserversorgungsanlage nach einer dritten Ausführungsform der Erfindung,
- Figur 4: eine Wasserversorgungsanlage nach einer vierten Ausführungsform der Erfindung,
- Figur 5: ein erfindungsgemäßes Schienenfahrzeug, und
- Figur 6: eine Wasserversorgungsanlage des Standes der Technik.

In der Figur 1 ist eine Wasserversorgungsanlage 1 nach einer ersten Ausführungsform gezeigt. Die Wasserversorgungsanlage 1 umfasst eine Wasserverbrauchseinheit 5. In dieser bevorzugten Ausführungsform ist die Wasserverbrauchseinheit 5 als ein Handwaschbecken 30 ausgeführt, welches bevorzugt innerhalb einer Nasszelle vorgesehen ist, wobei die Erfindung nicht darauf beschränkt ist. Eine Wasserverbrauchseinheit 5 kann auch ein WC-System 40 in einer Nasszelle, ein WC-System 40 in einem Schienenfahrzeug ohne Passgiere, in dem das WC-System klein ausgelegt ist, oder beispielsweise eine Spülmaschine, ein Steamer oder ein Handwaschbecken in einer Galley, auch Bordrestaurant genannt, sein. Die Erfindung ist dabei nicht auf die genannten Beispiele für Wasserverbrauchseinheiten 5 beschränkt.

Die Wasserversorgungsanlage 1 umfasst weiterhin eine Wassergallone 10, welche das an die Wasserverbrauchseinheit 5 abzugebende Wasser speichert. Die Wassergallone 10 ist an eine Wasserleitung 12 austauschbar angeschlossen, d.h. sie kann jederzeit ausgetauscht bzw. entnommen und ersetzt werden. Die Wasserleitung 12 verbindet die Wassergallone 10 wasserleitend mit dem Handwaschbecken 30 zur Versorgung des Handwaschbeckens 30. Vor dem Handwaschbecken 30 ist ein Ventil 34, bevorzugt ein Magnetventil, zum Steuern des Wasserzuflusses zum Handwaschbecken eingebracht.

Die Wasserversorgungsanlage hat den Vorteil, dass die Wassergallone 10 deutlich leichter ist als der Wassertank in konventionellen Lösungen. Zudem werden den Bauraum reduzierende Leitungen, wie zum Beispiel Befüllleitungen, Überlaufleitungen und Frostentleerungsleitungen, eingespart, siehe dazu auch Figur 6. Auch Schmutzfänger sind nicht erforderlich, da das Wasser aus der Wassergallone 10 bereits hohen hygienischen Anforderungen entspricht. Zudem kann eine Wassergallone 10 durch Zugpersonal nach Bedarf getauscht werden und das Schienenfahrzeug muss nicht mehr zum Befüllen in das Depot gefahren werden. Desinfektion und Reinigung wie bei Wassertanks entfallen zudem.

Die Wassergallone 10 weist ferner in dieser Ausführungsform einen Adapter 14 auf, über welchen die Wassergallone 10 an die Wasserleitung 12 sicher und austauschbar angeschlossen wird, sodass im Betrieb bei Vibrationen trotzdem eine stabile Verbindung vorliegt. Über den Adapter 14 kann zudem eine einfache Entnahme der Wassergallone 10 erfolgen.

Die Wassergallone 10 hat bevorzugt ein Volumen von 18,9 l. Alternativ kann die Wassergallone 10, falls verfügbar, auch andere geeignet Volumenmaße aufweisen, beispielsweise aus den Bereichen 15 bis 25 l oder 17,5 bis 22,5 l, wobei die Erfindung nicht darauf beschränkt ist. Bei dem Volumen von 18,9 l ist die Wassergallone 10 ungefähr 20 kg schwer, was gegenüber einem Wassertank mehrere hundert Kilogramm Unterschied ausmachen kann. Wasservolumina in dem angegebenen Bereich eignen sich besonders für eintägige Versorgungen von Handwaschbecken 30.

Das Handwaschbecken 30 kann derart eingerichtet sein, dass pro Betätigung ein Volumen von 150 ml oder weniger verbraucht wird. Ein solcher Wert entspricht einer Reduktion gegenüber den vom Stand der Technik her typischen Wasservolumina pro Betätigung, welche bei 0,2 bis 0,3 l pro Betätigung liegen.

Der Reduktion der Wassermenge liegt die Einsicht zugrunde, dass dem Benutzer die Durchflussrate weniger wichtig ist als die Dauer des Durchflusses bzw. die Abgabezeit des Wassers. Die Wassermenge von 150 ml ist folglich dann ausreichend, wenn man sie über einen längeren Zeitraum an den Benutzer abgibt, beispielsweise über etwa 15 Sekunden im Vergleich zu bisherigen 5 bis 7 Sekunden Abgabezeit, wodurch die Durchflussrate auf 10 ml/s reduziert wird. Dadurch kann der Benutzer ohne Probleme seine Hände vollständig reinigen. Bei dem Wert von 150 ml und einem beispielhaften Volumen von 18,9 l für die Wassergallone 10 können pro Wassergallone 10 folglich 126 Betätigungen des Handwaschbeckens 30 erfolgen. Feldauswertungen haben ergeben, dass die Anzahl der Betätigungen des Handwaschbeckens 30 in Schienenfahrzeugen für lange Strecken in einem Großteil der Fälle 120 Benutzungen pro Tag nicht übersteigt. In Nahverkehrszügen wird der Wert noch niedriger sein. Auch in Ländern außerhalb Deutschlands, welche z.B. andere Streckenprofile aufweisen, liegt der Wert niedriger, wie beispielsweise Feldauswertungen in Spanien zeigen. In Deutschland sind die Fahrzeiten mit zum Teil mehr als 8 Stunden und langen Strecken über 800 km verhältnismäßig lang und in anderen Ländern geringer. Bei kürzeren Strecken reduziert sich entsprechend die Zahl der Benutzungen. Mit der obigen Auslegung der Wassermenge ist es bei Benutzung einer typischen Wassergallone 10 mit 18,9 l vorteilhaft möglich, dass eine einzige Wassergallone 10 dieser Art für einen vollen Betriebstag zur ausreichenden Versorgung des Handwaschbeckens verwendet werden und nach Ablauf ausgetauscht werden kann.

Als Sicherheit können zusätzliche Wassergallonen als Ersatz vorgesehen werden, welche bei einer untypisch hohen Betätigung des Handwaschbeckens 30 während des Betriebs eingetauscht werden können. Für die Ersatzwassergallonen können entsprechende Halterungen im Schienenfahrzeug bereitgestellt werden.

Die Wassergallone 10 ist in dieser Ausführung über eine Halterung 80 befestigbar und/oder verriegelbar, sodass die Wassergallone 10 sicher fixiert ist. Die Verbindung und Verriegelung kann mit dem Schienenfahrzeug bzw. eines Teils des Schienenfahrzeugs erfolgen, was hier nicht explizit gezeigt ist. Eine derartige Halterung 80 schützt vor einem Herauswackeln aus dem Anschluss bzw. Adapter 14 durch beispielsweise Vibrationen im Betrieb.

In dieser speziellen Ausführung umfasst die Halterung 80 (rein skizzenhaft dargestellt) eine Mehrzahl von Metallbändern 84, welche um die Wassergallone 10 gelegt sind und die Wassergallone 10 entsprechend fixieren. Alternativ können auch anderweitige Halterungen verwendet werden, siehe dazu beispielhaft die Figur 2.

Die Halterung 80 für eine Wassergallone 10 kann auch in bestehenden Schienenfahrzeugen nachgerüstet werden oder in Nasszellen zusätzlich integriert werden. Dann kann für eine Übergangszeit die Wasserversorgung über eine Wassergallone 10 erfolgen. Dies könnte z. B. die Zeit von der Fertigstellung des Schienenfahrzeugs bis zur Übergabe an den Kunden sein. In dieser Zeit ist das Schienenfahrzeug zwar in Betrieb, es wird aber wenig Wasser benötigt, da niemand außer dem Personal die Nasszellen benutzt. Die Wasserversorgungsanlage 1 kann in dieser Zeit jedoch verschmutzen, wenn das Wasser nicht ausgetauscht wird. Hier kann eine Wassergallone 10 an einer Übergabestelle installiert und an die Wasserversorgung angeschlossen werden. Die Wassergallone 10 unterstützt somit die klassische Wasserversorgung.

Zusätzlich kann mit Vorteil die Halterung 80 oder die Wassergallone 10, wenn auch nicht explizit gezeigt, eine Isolierung oder alternativ dazu ein Heizelement aufweisen. Isolierung und Heizelement können vorteilhaft die Wassergallone 10 im Winter vor Frost schützen. Die Isolierung schützt auch im Sommer vor einer zu großen Erwärmung des Wassers, welche eine verstärkte Keimbildung begünstigen würde.

Der Wassergallone 10 umfasst in dieser Ausführung ferner einen Füllstandmesser 16. Dieser Füllstandmesser 16 ist dazu eingerichtet, den Füllstand der Wassergallone 10 zu erfassen und bei Unterschreiten eines Schwellwertes ein Austauschsignal anzuzeigen und/oder an eine Steuerung zu übermitteln. Durch die Füllstandmessung und die Signalanzeige bzw. Signal-übergabe kann ein Austausch der Wassergallone 10 z. B. vom Personal durchgeführt werden, um den Weiterbetrieb des Handwaschbeckens 30 zu gewährleisten. Die Steuerung kann beispielsweise eine Steuerung einer Nasszelle sein. Bei Einsatz des Handwaschbeckens 30 in einer Nasszelle kann diese auch abgesperrt werden.

Alternativ kann auch zwischen der Wassergallone 10 und dem Handwaschbecken 30 in der Wasserleitung 12 ein Zwischenbehälter mit einem Füllstandmesser zum Messen des Füllstandes des Zwischenbehälters verbaut sein, wobei der Zwischenbehälter ein geringeres Volumen, bevorzugt ein deutlich geringeres Volumen wie beispielsweise 2 l, als die Wassergallone 10 aufweist. Der Füllstandmesser ist dann dazu eingerichtet, den Füllstand des Zwischenbehälters zu erfassen und bei Unterschreiten eines Schwellwertes ein Austauschsignal anzuzeigen oder an eine Steuerung zu übermitteln. Der Zwischenbehälter ist dabei so in die Wasserversorgungsanlage integriert, dass er sich zu entleeren beginnt, wenn die Wassergallone 10 bereits leer oder nahezu leer ist. Durch diese Vorrichtung kann der Moment des Entleerens der Wassergallone 10 besser bestimmt werden, da der Füllstand des Zwischenbehälters aufgrund seines geringeren Volumens leichter bzw. exakter erfasst werden kann als derjenige der größeren Wassergallone. In Folge des erzeugten Signals kann dann entsprechend das Personal einen Austausch durchführen.

Wie in dieser Ausführungsform beispielhaft ausgeführt, liegt die Wassergallone 10 auf einem höheren Schwerepotential als das Handwaschbecken 30, was in der Figur durch eine Höhendifferenz 70 dargestellt ist. Dadurch kann ein automatischer Durchfluss von Wasser von der Wassergallone 10 zum Handwaschbecken 30 schwerkraftgetrieben erfolgen. Die Höhendifferenz 70 im Schwerefeld kann derart passend ausgelegt sein, dass ein gewünschter Durchflussstrom [Volumen/Zeit] an dem Handwaschbecken 30 erfolgt.

Wie in der Figur 1 beispielhaft gezeigt, ist das Handwaschbecken 30 über eine Abwasserleitung 32 mit einem Abwassertank 50 wasserleitend verbunden, sodass Abwasser von dem Handwaschbecken 30 in den Abwassertank 50 fließen kann. Die Wasserversorgungsanlage 1 umfasst ferner ein WC-System 40, welches über eine eigene Abwasserleitung 42 ebenfalls mit dem Abwassertank 50 wasserleitend verbunden ist, sodass auch Abwasser aus dem WC-System 40 in den Abwassertank fließen kann. Im Abwassertank 50 wird das verbrauchte Abwasser, Grau- und Schwarzwasser, gesammelt. Von dem Abwassertank 50 führt vorteilhaft eine Absaugleitung 52 ab oder es ist zumindest ein Absauganschluss bereitgestellt, um das darin befindliche Abwasser aus dem Abwassertank 50 zu befördern. Zur Reinigung des Abwassertanks 50 kann ferner beispielhaft eine Spülleitung 51 bzw. ein Spülanschluss vorgesehen sein, um den Abwassertank 50 regelmäßig zu reinigen.

Innerhalb des Abwassertanks 50 kann rein beispielhaft ein Filter 53 vorgesehen sein zu einer groben Vorreinigung des Abwassers. Dieser befindet sich mit Vorteil in dem Bereich des Abwassertanks 50, an dem sich eine Rückführleitung 54 anschließt. Diese Rückführleitung 54 verbindet in dieser Ausführungsform den Abwassertank 50 wasserleitend mit einer Abwasseraufbereitung 60. Eine Pumpe 56 zur Beförderung des Abwassers zur Abwasseraufbereitung 60 kann in der Rückführleitung 54 vorgesehen sein, wie in der vorliegenden Figur 1 gezeigt.

Die Abwasseraufbereitung 60 dient hierbei beispielhaft zur Aufbereitung des Abwassers aus dem Abwassertank 50. Beispielhaft kommen Sedimentverfahren zum Einsatz, wobei die Erfindung nicht darauf beschränkt ist. Beispielhaft ist ferner eine Auslassleitung 62 vorgesehen, über welche der bei der Aufbereitung anfallende unbrauchbare Anteil des Abwassers abgeführt werden kann.

Die Abwasseraufbereitung 60 ist weiterhin über eine Rückführleitung 66 mit dem WC-System 40 wasserleitend zur Versorgung des WC-Systems 40 mit dem aufbereiteten Wasser wasserleitend verbunden. Auch hier kann eine entsprechende Pumpe 64 in der Rückführleitung 66 bereitgestellt werden, um das Wasser zum WC-System 40 zurückzubefördern.

In der vorliegenden Ausführungsform kann somit bei entsprechender Auslegung das WC-System 40 allein aus dem aufbereiten Abwasser von der Abwasseraufbereitung 60 betrieben werden. Die Wassergallone 10 kann dann allein das Handwaschbecken 30 mittels des Wassers der Wassergallone 10 versorgen. Dadurch wird eine sehr effektive, ressourcenschonende Wasserversorgungsanlage 1 geschaffen.

In der Figur 2 ist eine Wasserversorgungsanlage 1 nach einer zweiten Ausführungsform gezeigt. Im Folgenden wird nur auf die Unterschiede gegenüber Figur 1 Bezug genommen.

Im Vergleich zu Figur 1 ist die Wassergallone 10 bezogen auf das Schwerefeld nicht oberhalb des Handwaschbeckens 30 positioniert. Daher weist die Wasserleitung 12 in dieser Ausführungsvariante beispielhaft eine Pumpe 18 auf. Die Pumpe 18 ist dazu eingerichtet, einen einstellbaren Wasserdurchfluss von der Wassergallone 10 zum Handwaschbecken 30 bereitzustellen. Der einzustellende Wasserdurchfluss kann sich nach den in Figur 1 beschriebenen Durchflussraten bei einer bestimmten Auslegung der Volumina der Wassergallone 10 und Abgabezeiten pro Betätigung am Handwaschbecken 30 richten.

In diesem Fall kann die Wassergallone 10 mit Vorteil in Bodennähe positioniert werden und über die Pumpe 18 dennoch einen einstellbaren Wasserstrom an dem Handwaschbecken 30 bereitstellen. Der Vorteil einer Positionierung in Bodennähe ist, dass ein Austausch der Wassergallone 10 vereinfacht wird, da für diesen Vorgang weniger potentielle Energie aufgebracht werden muss.

Ferner ist in dieser Figur rein beispielhaft eine Halterung 80 gezeigt, welche skizzenhaft eine beispielhafte Ausführung mit zwei Halbschalen 82 umfasst, welche die Wassergallone 10 zumindest teilweise umgreifen. Die Erfindung ist jedoch nicht auf eine derartige Halterung 80 beschränkt. Beispielsweise kann auch in dieser Ausführungsvariante eine Halterung 80 gemäß Figur 1 Verwendung finden.

In der Figur 3 ist eine Wasserversorgungsanlage 1 nach einer dritten Ausführungsform der Erfindung gezeigt. Auch hier wird nur auf die Unterschiede zu Figur 1 verwiesen. In dieser und in der nächsten Figur wird lediglich aus Gründen der Übersicht auf die Halterungen 80 für die Wassergallone 10 verzichtet, wobei jeweils Halterungen nach Figur 1 oder 2 oder auch anderweitige Halterungen hinzugedacht werden können.

Im Vergleich zur Figur 1 umfasst die Wasserversorgungsanlage 1 in dieser beispielhaften Ausführungsform eine WC-Wasserleitung 19. Die WC-Wasserleitung 19 ist wasserleitend mit der Wasserleitung 12 verbunden. Ferner ist die WC-Wasserleitung 19 mit dem WC-System 40 wasserleitend zur Versorgung des WC-Systems 40 verbunden.

Somit kann sowohl das Handwaschbecken 30 als auch das WC-System 40 von der Wassergallone 10 mit Wasser versorgt werden. Dies kann beispielsweise von Vorteil sein, falls eine Abwasseraufbereitung 60 nicht vorgesehen ist oder diese einen zu geringen bzw. vorübergehend zu geringen oder nicht ausreichenden Rückfluss zur Versorgung des WC-Systems 40 bereitstellt.

In der Figur 4 ist eine Wasserversorgungsanlage 1 nach einer vierten Ausführungsform der Erfindung gezeigt. Auch hier wird nur auf die Unterschiede zu Figur 1 verwiesen.

Die Wasserversorgungsanlage 1 umfasst wie in Figur 1 eine erste Wassergallone 10, welche wie in Figur 1 an eine erste Wasserleitung 12 austauschbar angeschlossen ist, wobei die erste Wasserleitung 12 die erste Wassergallone 10 mit dem Handwaschbecken 30 wasserleitend zur Versorgung des Handwaschbeckens 30 verbindet.

Im Unterschied zu Figur 1 ist eine zweite Wassergallone 20 bereitgestellt. Die zweite Wassergallone 20 ist an eine zweite Wasserleitung 22 austauschbar angeschlossen, wobei die zweite Wasserleitung 22 die zweite Wassergallone 20 mit dem WC-System 40 wasserleitend zur Versorgung des WC-Systems 40 verbindet. Die zweite Wassergallone 20 kann dabei gegenüber der ersten Wassergallone 10 ein gleiches oder aber auch ein unterschiedliches Volumen aufweisen. Die zweite Wassergallone 20 kann dabei Merkmale wie Halterungen, einen zweiten Adapter 24, einen zweiten Füllstandmesser 26 etc. nach den Beschreibungen der Wassergallone 10 von Figur 1 oder 2 aufweisen.

In dieser Ausführungsform sind zudem jeweils die erste Wassergallone 10 als auch die zweite Wassergallone 20 bezüglich des Schwerefelds oberhalb des jeweiligen Handwaschbeckens 30 bzw. WC-Systems 40 positioniert. Die erste Wassergallone 10 weist beispielhaft eine erste Höhendifferenz 70 mit Bezug auf das Handwaschbecken 30 und die zweite Wassergallone 20 weist bezüglich des WC-Systems 40 eine zweite Höhendifferenz 72 auf, wobei die erste und zweite Höhendifferenz 70, 72 je nach Auslegung voneinander verschieden oder aber auch identisch sein können.

Alternativ können auch wie in Figur 2 beschriebene Pumpen Einsatz finden und entsprechend die Wassergallonen 10, 20 in Bodennähe positioniert werden.

In dieser Ausführungsform der Erfindung kann das WC-System 40 und das Handwaschbecken 30 getrennt, also unabhängig voneinander, versorgt werden. Das hat den Vorteil, dass die Wassergallonen 10, 20 in ihren Volumina jeweils bedarfsgerecht ausgelegt werden können.

In der Figur 5 ist ein erfindungsgemäßes Schienenfahrzeug 200 gezeigt. Das Schienenfahrzeug 200 umfasst dabei eine Wasserversorgungsanlage 1 nach einem der oben beschriebenen Ausführungen. Die Verbrauchseinheiten können sich bevorzugt in einer Nasszelle, aber auch in einer Galley des Schienenfahrzeugs befinden, wobei die Erfindung nicht darauf beschränkt ist.

Bei einer Doppelnasszellenanordnung, bei der ein Wassertank zwei Nasszellen versorgt hat, muss aufgrund der benötigten Wassermenge jetzt für jede Nasszelle eine eigene Wassergallone vorgesehen werden.

In der Figur 6 ist eine Wasserversorgungsanlage 1 gemäß des Standes der Technik gezeigt, wobei die Unterschiede und die benötigten zusätzlichen Komponenten im Vergleich zu Figur 1 deutlich werden.

Im Vergleich zu Figur 1 weist die Wasserversorgungsanlage 1 des Standes der Technik einen herkömmlichen Wassertank 100 auf, welcher um vielfaches schwerer ist als eine Wassergallone. Zur Befüllung des Wassertanks 100 sind eine erste Befüllleitung 102 und eine zweite Befüllleitung 104 nötig, um von beiden Seiten das Schienenfahrzeug befüllen zu können. Des Weiteren weist der Wassertank 100 eine Überlaufleitung 106 auf, sodass überschüssiges Wasser beim Befüllen angeführt werden kann. Diese drei Leitungen werden bei den erfindungsgenmäßen Ausführungen der Figuren 1 bis 4 nicht benötigt, wodurch die Wasserversorgungsanlage einfacher und weniger Bauraum benötigt.

Für den Frostfall muss eine Frostentleerungsleitung 108 bereitgestellt werden, welche über ein Frostentleerungsventil 110 gesteuert werden kann. Die Wasserleitung 112, welche den Wassertank 100 mit dem WC-System 40 und dem Handwaschbecken 30 wasserleitend verbindet, weist ferner einen Schmutzfänger 114 auf, welcher das von dem Wassertank 100 entnommene Wasser von Kalk und Dreck reinigt. Ein solcher Schmutzfänger 114 wird in den erfindungsgemäßen Ausführungen nach Figuren 1 bis 4 nicht benötigt, da das Wasser aus den Wassergallonen schmutz- und kalkfrei ist. Somit entfällt auch dessen regelmäßige Wartung. Die Abwasserleitung 32 des Handwaschbeckens 30, welche zum Abwassertank 50 führt, kann ferner ein Auslassventil 122, bevorzugt ein drei-Wege-Ventil aufweisen, um Grauwasser über eine Auslassleitung 120 abzuführen.

## Patentansprüche

1. Schienenfahrzeug (200) mit einer Wasserversorgungsanlage (1) umfassend eine Wasserverbrauchseinheit (5), wobei die Wasserverbrauchseinheit (5) ein Handwaschbecken (30) ist und wobei das Handwaschbecken (30) über eine Abwasserleitung (32) mit einem Abwassertank (50) wasserleitend verbunden ist, und wobei die Wasserversorgungsanlage (1) ein WC-System (40) umfasst, welches über eine Abwasserleitung (42) mit dem Abwassertank (50) wasserleitend verbunden ist, wobei die Wasserversorgungsanlage (1) eine Wassergallone (10) umfasst, welche an eine Wasserleitung (12) austauschbar angeschlossen ist, wobei die Wasserleitung (12) die Wassergallone (10) mit der Wasserverbrauchseinheit (5) wasserleitend zur Versorgung der Wasserverbrauchseinheit (5) verbindet und wobei die Wasserversorgungsanlage (1) eine Abwasseraufbereitung (60) umfasst, welche zur Aufbereitung des Abwassers mit dem Abwassertank (50) und zur Versorgung des WC-Systems (40) mit aufbereitetem Abwasser mit dem WC-System (40) wasserleitend verbunden ist.

2. Schienenfahrzeug (200) nach Anspruch 1,
wobei die Wassergallone (10) über einen Adapter (14) an die Wasserleitung (12) austauschbar angeschlossen ist.

3. Schienenfahrzeug (200) nach einem der vorherigen Ansprüche,
wobei die Wassergallone (10) ein Volumen von bevorzugt 15 bis 25 l, noch bevorzugter von 17,5 bis 22,5 l, besonders bevorzugt von 18,9 l umfasst.

4. Schienenfahrzeug (200) nach einem der vorherigen Ansprüche,
wobei die Wassergallone (10) eine Halterung (80) umfasst, über welche die Wassergallone (10) befestigbar und/oder verriegelbar ist.

5. Schienenfahrzeug (200) nach Anspruch 4,
wobei die Halterung (80) mindestens eine die Wassergallone (10) zumindest teilweise umgreifende Halbschale (82) und/oder um die Wassergallone (10) umgelegte Metallbänder (84) umfasst.

6. Schienenfahrzeug (200) nach einem der Ansprüche 4 bis 5, wobei die Wassergallone (10) oder die Halterung der Wassergallone (10) eine Isolierung oder ein Heizelement umfasst.

7. Schienenfahrzeug (200) nach einem der vorherigen Ansprüche,
wobei die Wassergallone (10) einen Füllstandmesser (16) umfasst, welcher dazu eingerichtet ist, den Füllstand der Wassergallone (10) zu erfassen und bei Unterschreiten eines Schwellwertes ein Austauschsignal anzuzeigen und/oder an eine Steuerung zu übermitteln.

8. Schienenfahrzeug (200) nach einem der vorherigen Ansprüche,
wobei die Wassergallone (10) auf einem höheren Schwerepotential liegt als die Wasserverbrauchseinheit (5).

9. Schienenfahrzeug (200) nach einem der vorherigen Ansprüche 1 bis 7,
wobei die Wasserleitung (12) eine Pumpe (18) umfasst, welche dazu eingerichtet ist, einen einstellbaren Zufluss von Wasser zur Wasserverbrauchseinheit (5) zu führen.

10. Schienenfahrzeug (200) nach einem der vorherigen Ansprüche,
wobei das Handwaschbecken (30) derart eingerichtet ist, dass pro Betätigung ein Volumen von 150 ml oder weniger verbraucht wird.

11. Schienenfahrzeug (200) nach einem der vorherigen Ansprüche,
wobei die Wasserversorgungsanlage (1) eine WC-Wasserleitung (19) umfasst, welche wasserleitend mit der Wasserleitung (12) verbunden ist, und die Wassergallone (10) zusätzlich mit dem WC-System (40) wasserleitend zur Versorgung des WC-Systems (40) verbindet.

12. Schienenfahrzeug (200) nach einem der Ansprüche 1 bis 11, wobei die Wasserversorgungsanlage (1) eine zweite Wassergallone (20) umfasst, wobei die zweite Wassergallone (20) an eine zweite Wasserleitung (22) austauschbar angeschlossen ist, wobei die zweite Wasserleitung (22) die zweite Wassergallone (20) mit dem WC-System (40) wasserleitend zur Versorgung des WC-Systems (40) verbindet.

## Claims

1. Rail vehicle (200) having a water supply system (1) comprising a water consumption unit (5), wherein the water consumption unit (5) is a hand washbasin (30) and wherein the hand washbasin (30) is connected in a water-directing manner to a wastewater tank (50) via a wastewater line (32), and wherein the water supply system (1) comprises a WC system (40) that is connected in a water-directing manner to the wastewater tank (50) via a wastewater line (42), wherein the water supply system (1) comprises a water container (10) that is replaceably attached to a water line (12), wherein the water line (12) connects the water container (10) to the water consumption unit (5) in a manner that directs water for supplying the water consumption unit (5), and wherein the water supply system (1) comprises a wastewater treatment system (60) that is connected in a water-directing manner to the wastewater tank (50) for treating the wastewater and to the WC system (40) for supplying treated wastewater to the WC system (40).

2. Rail vehicle (200) according to Claim 1,
wherein the water container (10) is replaceably attached to the water line (12) by way of an adapter (14).

3. Rail vehicle (200) according to either of the preceding claims,
wherein the water container (10) preferably comprises a volume of 15 to 25 l, more preferably of 17.5 to 22.5 l, particularly preferably of 18.9 l.

4. Rail vehicle (200) according to any of the preceding claims,
wherein the water container (10) comprises a mount (80), which can be used to fasten and/or lock the water container (10).

5. Rail vehicle (200) according to Claim 4,
wherein the mount (80) comprises at least one half-shell (82), which at least partially engages around the water container (10), and/or metal strips (84) wrapped around the water container (10).

6. Rail vehicle (200) according to either of Claims 4 and 5, wherein the water container (10) or the mount of the water container (10) comprises an insulation or a heating element.

7. Rail vehicle (200) according to any of the preceding claims,
wherein the water container (10) comprises a filling level meter (16) that is configured to detect the filling level of the water container (10) and, when said filling level falls below a threshold value, to display a replacement signal and/or to transmit said signal to a controller.

8. Rail vehicle (200) according to any of the preceding claims,
wherein the water container (10) lies at a higher gravitational potential than the water consumption unit (5).

9. Rail vehicle (200) according to any of preceding Claims 1 to 7,
wherein the water line (12) comprises a pump (18) that is configured to supply the water consumption unit (5) with an adjustable inflow of water.

10. Rail vehicle (200) according to any of the preceding claims,
wherein the hand washbasin (30) is designed in such a manner that a volume of 150 ml or less is consumed per actuation.

11. Rail vehicle (200) according to any of the preceding claims,
wherein the water supply system (1) comprises a WC-water line (19) that is connected in a water-directing manner to the water line (12) and additionally connects the water container (10) to the WC system (40) in a manner that directs water for supplying the WC system (40).

12. Rail vehicle (200) according to any of Claims 1 to 11,
wherein the water supply system (1) comprises a second water container (20), wherein the second water container (20) is replaceably attached to a second water line (22), wherein the second water line (22) connects the second water container (20) to the WC system (40) in a manner that directs water for supplying the WC system (40).

## Revendications

1. Véhicule (200) ferroviaire ayant une installation (1) d'alimentation en eau comprenant une unité (5) de consommation d'eau, dans lequel l'unité (5) de consommation d'eau est un lavabo (30) à main, et dans lequel le lavabo (30) à main communique, pour le passage de l'eau, avec une cuve (50) d'eau usée par un conduit (32) d'eau usée, et dans lequel l'installation (1) d'alimentation en eau comprend un système de WC (40), qui communique, pour le passage de l'eau, avec la cuve (50) d'eau usée par un conduit (42) d'eau usée, dans lequel l'installation (1) d'alimentation en eau comprend un galon (10) d'eau, qui est raccordé, de manière à pouvoir être remplacé, à un conduit (12) d'eau, dans lequel le conduit (12) d'eau met en communication, pour le passage de l'eau le galon (10) d'eau avec l'unité (5) de consommation d'eau pour l'alimentation de l'unité (5) de consommation d'eau, et dans lequel l'installation (1) d'alimentation en eau comprend un traitement (60) d'eau usée, qui, pour le traitement de l'eau usée, communique, pour le passage de l'eau, avec la cuve (50) d'eau usée et, pour l'alimentation du système de de WC (40) en eau usée traitée, avec le système WC (40).

2. Véhicule (200) ferroviaire suivant la revendication 1,
dans lequel le galon (10) d'eau est raccordé, de manière à pouvoir être remplacé, au conduit (12) d'eau par un adaptateur (14).

3. Véhicule (200) ferroviaire suivant l'une des revendications précédentes,
dans lequel le galon (10) d'eau comprend un volume, de préférence de 15 à 25 l, d'une manière encore plus préférée de 17,5 à 22,5 l, d'une manière particulièrement préférée de 18,9 l.

4. Véhicule (200) ferroviaire suivant l'une des revendications précédentes,
dans lequel le galon (10) d'eau comprend une fixation (80) par laquelle le galon (10) d'eau peut être fixé et/ou verrouillé.

5. Véhicule (200) ferroviaire suivant la revendication 4,
dans lequel la fixation (80) comprend au moins une demi-coquille (82) entourant au moins en partie le galon (10) d'eau et/ou des bandes (84) métalliques mises autour du galon (10) d'eau.

6. Véhicule (200) ferroviaire suivant l'une des revendications 4 à 5,
dans lequel le galon (10) d'eau ou la fixation du galon (10) d'eau comprend une isolation ou un élément de chauffage.

7. Véhicule (200) ferroviaire suivant l'une des revendications précédentes,
dans lequel le galon (10) d'eau comprend un dispositif (16) de mesure du niveau, qui est conçu pour détecter le niveau dans le galon (10) d'eau et pour, si l'on passe en dessous d'une valeur de seuil, indiquer un signal de remplacement et/ou le transmettre à une commande.

8. Véhicule (200) ferroviaire suivant l'une des revendications précédentes,
dans lequel le galon (10) d'eau est à potentiel de la gravité plus haut que l'unité (5) de consommation d'eau.

9. Véhicule (200) ferroviaire suivant l'une des revendications 1 à 7 précédentes,
dans lequel le conduit (12) d'eau comprend une pompe (18), qui est agencée pour conduire un afflux d'eau réglable à l'unité (5) de consommation d'eau.

10. Véhicule (200) ferroviaire suivant l'une des revendications précédentes,
dans lequel le lavabo (30) à main est agencé de manière à consommer par actionnement un volume inférieur ou égal à 150 ml.

11. Véhicule (200) ferroviaire suivant l'une des revendications précédentes,
dans lequel l'installation (1) d'alimentation en eau comprend un conduit (19) d'eau de WC, qui communique, pour le passage de l'eau, avec le conduit (12) d'eau et le gallon (10) d'eau communique en outre, pour le passage de l'eau, avec le système de WC (40) pour l'alimentation du système de WC (40).

12. Véhicule (200) ferroviaire suivant l'une des revendications 1 à 11,
dans lequel l'installation (1) d'alimentation en eau comprend un deuxième gallon (20) d'eau, dans lequel le deuxième gallon (20) d'eau est raccordé de manière à pouvoir être remplacé, à un deuxième conduit (22) d'eau, dans lequel le deuxième conduit (22) d'eau met, pour le passage de l'eau pour l'alimentation du système de WC (40), le deuxième gallon (20) d'eau en communication avec le système de WC (40).
